# EUROPÄISCHE PATENTSCHRIFT

(11) **EP 0 079 847 B1**
(45) Veröffentlichungstag und Bekanntmachung des Hinweises auf die Patenterteilung: **02.07.1986**
(21) Anmeldenummer: 82710052.0
(22) Anmeldetag: 06.11.1982
(51) Int. Cl.: B65D 5/02, B65D 5/42

(54) **Behälter aus Karton od. dgl. Werkstoff sowie Zuschnitt dafür**
Container made of carton or the like and blank therefor
Récipient en carton ou similaire et flan pour l'obtenir

(30) Priorität: 16.11.1981 DE 8133449 U
(43) Veröffentlichungstag der Anmeldung: 25.05.1983
(73) Patentinhaber: Meurer Nonfood Product GmbH, D-78315 Radolfzell (DE)
(72) Erfinder: Vossen, Franz, D-7760 Radolfzell (DE)
(74) Vertreter: Hiebsch, Gerhard F., Dipl.-Ing.

## Beschreibung

Die Erfindung betrifft einen Zuschnitt für einen Behälter aus Karton od. dgl. Werkstoff mit an einen Boden dicht anschließender Behälterwandung aus eine Behälteröffnung begrenzenden Wandungsabschnitten sowie mit wenigstens einer klappbar an einem Wandungsabschnitt vorgesehenen Deckellasche und zu dieser angebrachten Staublaschen, die in geschlossenem Zustand des Behälters von der/den Deckellasche/n übergriffen ist, wobei die Seitenkanten der Staublasche beidseits außerhalb der Breite des angrenzenden Wandungsabschnittes ansetzen, so daß sie an einer Biegelinie zwischen den Laschen und den Wandungsabschnitten in einem Abstand von dem benachbarten Schnittpunkt zwischen der Biegelinie und einer zwischen den Wandungsabschnitten verlaufenden Biegelinie unter Bildung zipfelartiger Felder seitlich des angrenzenden Wandungsabschnittes enden.

Darüber hinaus erfaßt die Erfindung einen Behälter aus einem solchen Zuschnitt.

Ein solcher Zuschnitt für einen Behälter ist aus der FR-A-832 894 bekannt. Auch dort wird bereits das Ziel angestrebt, die Dichtheit aus einem solchen Zuschnitt bestehenden Behälter zu verbessern für den Fall, daß Füllgüter aus Staub eingefüllt werden sollen. Auch dort ist bereits angestrebt, Einlagen zu vermeiden. Dies geschieht dort, in dem die Seitenkanten (h) der Staublasche in einem gewissen Abstand von der Biegelinie der Deckellasche enden und durch schräge Kanten verlängert sind, die bis zur Biegelinie reichen, so daß nach zwei Seiten zipfelartige Felder entstehen. Um einen solchen Füllbehälter zu schließen, drückt man zuerst die einen zwei Zipfel-Felder nach unten, verklebt sie miteinander, und drückt auf sie nacheinander die anderen beiden Zipfel-Felder, in dem man diese auf ihrer ganzen Fläche auf die vorherigen Zipfel- Felder klebt, und zwar jeweils das eine auf das andere.

Angesichts dieser Gegebenheiten hat sich nun der Erfinder das Ziel gesetzt, einen Zuschnitt für einen Behälter der eingangs erwähnten Art - sowie einen Behälter aus diesem Zuschnitt - zu schaffen, der problemlos zur Staubentwicklung neigende Füllgüter aufzunehmen vermag, ohne daß es besonderer Klebungen bedüfte, wobei auch Einlagen überflüssig sein sollen. Zur Lösung dieser Aufgabe führt, daß das zipfelartige Feld von einer gekrümmten Kontur begrenzt ist sowie die Seitenkante zumindest in ihrem an die Biegelinie anschließenden Bereich mit einem Radius gekrümmt verläuft, wobei von der Stirnkante der Staublasche Randeinschnitte sowie dadurch begrenzte Zungen ausgehen und/oder die Stirnkante der Staublasche von der Laschenmitte zu den Seitenkanten sowie zur Biegelinie hin beidseits gekrümmt verläuft.

Die Stirnkante der Staublasche ist so gekrümmt, daß sie zu den Seitenkanten hin von geringerer Höhe ist als in ihrer Mitte.

Dies bewirkt, daß sich beim Verschließen des Behälters die Stirnkante den aufliegenden Deckellaschen anschmiegt. Dieser Vorgang wird zusätzlich durch das Einbringen der Randeinschnitte sowie der dadurch begrenzten Zungen in die Stirnkante der Staublasche begünstigt. Dank dieser Maßgaben, und weil die Staublasche selbst von geringer Höhe ist, wird es nunmehr möglich, in einem einzigen Arbeitsgang problemlos ein dichtes Verschließen des Behälters zu gewährleisten.

Es wird eine sichere Staubdichte dadurch erreicht, daß der Behälter sowohl Staublaschen geringer Höhe mit Zungen erzeugenden Randeinschnitten von seiner gekrümmten Stirnkante aus besitzt als auch an den Seitenkanten der Staublasche auskragende Zipfelfelder. Denn durch den Krümmungsradius der Stirnkante paßt sich die Lippe der Staublasche der Form der Deckellaschen leichter an, was die Randeinschnitte noch begünstigen. Außerdem ermöglicht es die beschriebene Zungenbildung, die Staublasche auch bei querschnittlich gekrümmter Deckellasche besser dieser anzupassen. Der dank dieser Ausbildung entstehende starke Lippenpreßdruck an der Staublaschenkante erleichtert ein eventuelles Verkleben des Behälters beim Verschließen erheblich.

Die seitlichen Zipfelfelder sind bei dem fertigen Behälter um seine Ecken hinweggeführt und an seine benachbarten Frontseiten angefügt. Dabei hat es sich als besonders günstig erwiesen, die Krümmungslinie an den Zipfelfeldern nach oben hin geneigt zur Mittellinie der Schmalseiten fortzusetzen - bevorzugt in einem Winkel von etwa 80° -, so daß an den dann geneigten Seitenkanten der Staublasche derartige Anformungen an den flankierenden Deckellaschen entstehen, welche bei geschlossenem Behälter den Eckbereich zusätzlich übergreifen oder dort einen Wulst bilden.

Von besonderer Bedeutung für die Staubdichtigkeit ist die beschriebene Linienführung der Seitenkanten der Staublasche; diese beginnen jeweils an der Biegelinie der Behälterseitenwand als sanfte Kurve und gehen dann in eine zur Mittellinie gerichtete Neigung über. Diese Linienführung erlaubt - zusammen mit der gebogenen Laschenstirnkante - ein äußerst enges Anschmiegen an die Deckellasche/n.

Besondere Weiterbildungen sind in den Unteransprüchen gekennzeichnet. Die Erfindung wird in der nachfolgenden Beschreibung von in der Zeichnung dargestellten bevorzugten Ausführungsbeispielen näher erläutert. Dazu zeigt
Fig. 1: eine Schrägsicht auf einen Teil einer aus einem Kartonzuschnitt gefalteten Schachtel;
Fig. 2: eine der Fig. 1 entsprechende Darstellung einer anderen Schachtel;
Fig. 3: die Draufsicht auf einen Teil eines Karton zuschnittes zur Herstellung der Schachtel nach Fig. 2;
Fig. 4: einen Teil der Schachtel nach Fig. 2 in teilweise geschlossenem Zustand;
Fig. 5: ein weiteres Detail zu Fig. 2;
Fig. 6: eine Schrägsicht auf einen Teil der geschlossenen Schachtel;
Fig. 7: den Schnitt durch Fig. 6 nach deren Linie Vll - Vll;
Fig. 8: einen vergrößerten Ausschnitt aus Fig. 3 gemäß deren Ausschnittfeld VIII.

Nach Fig. 1 weist ein Behälter 1 unterhalb zweier schmaler Wandungsabschnitte 2 einer Breite a von 30 mm und diese verbindender breiterer Wandungsabschnitte 3 - deren Breite b nur teilweise wiedergegeben ist - einen Boden 4 auf. Dieser ist mit den Wandungsabschnitten 2 und 3 Teil eines gemeinsamen Kartonzuschnitts, der außerdem noch zwei Deckellaschen 5 als Frontseitenfortsatz sowie zwei Staublaschen 6 erfaßt. Die Staublaschen 6 und die Deckellaschen 5 umgeben eine Behälteröffnung 7 und sind gegen die zugeordneten Wandungsabschnitte 2 bzw. 3 durch Biegelinien 8 abgegrenzt. Zwischen den Wandungsabschnitten 2, 3 der Behälterwandung verlaufen Biegelinien 8_{b}; die übliche Klebelasche zum Verbinden der Zuschnittkanten zum Behälterkörper ist in der Zeichnung nicht zu erkennen.

Die Höhe i der Deckellaschen 5 ist geringfügig kürzer als die Breite a der Wandungsabschnitte 2, während die maximale Laschenhöhe m der Staublaschen 6 im gewählten Beispiel weniger als 15 mm beträgt. Zudem ist die obere Stirnkante 9 der Staublasche mit einem Radius r von ca. 180 mm gegen den Boden 4 hin gekrümmt. Von der Stirnkante 9 gehen Randeinschnitte 10 einer Länge e von etwa 8 mm aus, die Zungen 11 voneinander trennen.

Ebenfalls gekrümmt sind die Seitenkanten 12 der Staublasche 6 und zwar derart, daß sie an der Biegelinie 8 in einem Abstand "s" (z. B. 2 mm) von der Ecke oder dem Schnittpunkt 13 jener Biegelinien 8 seitlich des Wandungsabschnittes 2 enden und so ein - in Fig. 8 schraffiertes - dreieckähnliches oder zipfelartiges Feld 14 bilden. Der Krümmungsradius q für den Endbereich der Seitenkante 12 mißt etwa 10 mm. Die Behälteröffnung 7 wird nach dem Füllen des Behälterinnenraumes 16 mit staubigem Verpackungsgut durch das Klappen der Deckellaschen 5 in Pfeilrichtung x, x₁ um ihre Biegelinien 8 geschlossen, wonach die beiden Staublaschen 6 gemäß Fig. 7 der Innenfläche der dann unteren Deckellasche 5 unter Zwischenschaltung einer in der Zeichnung vernachlässigten Klebeschicht anliegen.

In geschlossenem Zustand des Behälters 1 gewährleisten die gemäß Fig. 8 nach auswärts gezogenen Seitenkanten 12 der Staublaschen 6 einen staubdichten Eckverschluß die Laschenzungen 11 erzeugen mit der gekrümmten Stirnkante 9 ein dichtes Anliegen an der Deckellasche 5; beim Umklappen der Deckellasche 5 hilft diese zuerst auf den mittleren Bereich der Stirnkante 9, der Staublasche, die sich mit hohem Lippenpreßdruck der Deckellasche 5 anschmiegt.

Als besonderer Effekt der Randeinschnitte 10 ist - neben der Bildung der Zungen 11 - anzusehen, daß durch sie die übliche Kreidedeckschicht des Zuschnittkartons durchbrochen wird, was zu einer verbesserten Leimbildung führt und zu einer satten Verklebung verhilft.

Nach Fig. 2 bis 4 sind die Seitenkanten 12 der Staublasche 6 nach dem beschriebenen - das zipfelartige Feld 14 begrenzenden - Bogenstück 20 (Fig. 3) in einem Winkel w von beispielsweise 80° zur Mittellinie M des schmäleren Wandungsabschnittes 2 hin so geneigt, daß an den Seitenkanten 12 der Deckellaschen 5 dreiecksförmige Anformungen 22 entstehen, die in geschlossenem Zustand des Behälters 1 von dessen Quaderkörper abkragen.

In Fig. 5 ist verdeutlicht, daß jene Anformungen 22 auch entlang einer weiteren Biegelinie 18 an die Innenseite 23 der Deckellasche 5 geklappt werden können und so einen Wulst bilden.

## Patentansprüche

1. Zuschnitt für einen Behälter (1) aus Karton od. dgl. Werkstoff mit an einen Boden (4) dicht anschließender Behälterwandung aus eine Behälteröffnung (7) begrenzenden Wandungsabschnitten (2, 3) sowie mit wenigstens einer klappbar an einem Wandungsabschnitt (3) vorgesehenen Deckellasche (5) und zu dieser angebrachten Staublaschen (6), die in geschlossenem Zustand des Behälters (1) von der/den Deckellasche/n übergriffen ist, wobei die Seitenkanten (12) der Staublasche (6) beidseits außerhalb der Breite (a) des angrenzenden Wandungsabschnittes (2) ansetzen, so daß sie an einer Biegelinie (8) zwischen den Laschen (6, 5) und den Wandungsabschnitten (2, 3) in einem Abstand (s) von dem benachbarten Schnittpunkt (13) zwischen der Biegelinie (8) und einer zwischen den Wandungsabschnitten (2, 3) verlaufenden Biegelinie (8_{b}) unter Bildung zipfelartiger Felder (14) seitlich des angrenzenden Wandungsabschnittes (2) enden,
dadurch gekennzeichnet,
daß das zipfelartige Feld (14) von einer gekrümmten Kontur begrenzt ist sowie die Seitenkante (12) zumindest in ihrem an die Biegelinie (8) anschließenden Bereich mit einem Radius (q) gekrümmt verläuft, wobei von der Stirnkante (9) der Staublasche (6) Randeinschnitte (10) sowie dadurch begrenzte Zungen (11) ausgehen und/oder die Stirnkante (9) der Staublasche (6) von der Laschenmitte zu den Seitenkanten (12) sowie zur Biegelinie (8) hin beidseits gekrümmt verläuft.

2. Zuschnitt nach Anspruch 1, dadurch gekennzeichnet, daß die Außenkontur des seitlichen Feldes (14) der Staublasche (6) eine von der Biegelinie (8_{b}) als Längskante des zugeordneten Wandungsteils (2) bestimmte Gerade etwa in halber Laschenhöhe (m) berührt.

3. Zuschnitt nach Anspruch 1 oder 2, dadurch gekennzeichnet, daß der Radius (q) des zipfelartigen Feldes (14) der Staublasche (6) der Laschenhöhe (m) etwa entspricht bzw. bis zu einem Halbfachen geringer ist.

4. Zuschnitt nach einem der Ansprüche 1 bis 3, dadurch gekennzeichnet, daß der Radius (r) der Krümmung der Stirnkante (9) etwa die Zehnfachen Länge der Laschenhöhe (m) aufweist.

5. Zuschnitt nach einem der Ansprüche 1 bis 4, dadurch gekennzeichnet, daß die Länge (e) der Randeinschnitte (10) etwa der halben Laschenhöhe (m) entspricht.

6. Zuschnitt nach einem der Ansprüche 1 bis 5, dadurch gekennzeichnet, daß die Höhe (m) der Staublasche (6) geringer ist als die Hälfte der Höhe (i) der benachbarten Deckellasche (5).

7. Zuschnitt nach einem der Ansprüche 1 bis 6, dadurch gekennzeichnet, daß die Höhe (i) der Deckellaschen (5) etwa der Weite der Behälteröffnung (7) entspricht.

8. Zuschnitt nach wenigstens einem der Ansprüche 1 bis 7, dadurch gekennzeichnet, daß die Seitenkanten (12) der Staublasche (6) zur Mittellinie (M) ihrer Wandungsschmalseite (2) in einem Winkel (w) geneigt sind.

9. Zuschnitt nach einem der Ansprüche 1 bis 8, dadurch gekennzeichnet, daß die geneigten Seitenkanten (12) beidseits an den Deckellaschen (5) dreieckartige Anformungen (22) begrenzen.

10. Behälter aus einem Zuschnitt gemäß einem der Ansprüche 1 bis 9 mit einer Behälteröffnung (7), die von mindestens einer Deckellasche (5) und von Staublaschen (6) übergriffen ist, deren Seitenkanten (12) seitlich über die Kanten (8_{b}) des angrenzenden Wandungsabschnittes (2) hinauskragen, wobei diese Seitenkanten (12) zipfelartige Felder (14) bilden, welche die bei geschlossenem Behälter (1) entstehenden Behälterecken (13) übergreifen, dadurch gekennzeichnet, daß die Seitenkanten (12) kurvenartig gebogen sind und die mit Randeinschnitten (10) versehenen Schnittkanten (9) zweier Staublaschen (6) sich an der Innenfläche der Deckellasche (5) abstützen, wobei die Höhe (m) der Staublaschen (6) um mehr als die Hälfte kürzer ist als die Höhe (i) der Deckellasche/n (5).

## Claims

1. A blank for a container (1) made of cardborad or the like material, having a wall means which is sealingly joined to a bottom portion (4) consisting of wall sections (2, 3) delimiting an opening of the container (7) and at least one hinged cover flap (5) and dust flaps (6) which are associated with the cover flaps and which, in a closed condition of the container (1), are overlapped by the cover flap/s, with the side edges (12) of the dust flap (6) projecting on both sides beyond the breadth (a) of the adjoining wall section (2), in such a way that the side edges terminate laterally in the adjoining wall section (2) between the flaps (6, 5) and the wall sections (2, 3) at a distance (s) from the adjoining intersection (13) between the bend line (8) and the bend line (8b) running between the wall sections (2,3), forming peak-like areas (14),
characterized in that
the peak-like area (14) is delimited by a curved configuration and that the side edge (12) extends at least in the area adjoining the bend line (8) in a curved configuration with the radius (q), with the edge incisions (10) and tongue portions (11) delimited by the the first extending from the front edge (9) of the dust flap (6) and/or the front edge (9) of the dust flap (6) running in a curved configuration both from the middle of the flaps towards the side edges (12) and towards the bend line (8).

2. A blank according to claim 1, characterized in that the outside configuration of the lateral area (14) of the dust flap (6) meets approximately at half height (m) of the flap a straight line which is defined by the bend line (8_{b}) as longitudional edge of the associated wall portion (2).

3. A blank according to claim 1 or 2, characterized in that the radius (q) of the peak-like area (14) of the dust flap (6) is approximately equal to the height (m) of the flap or is smaller by up to half that dimension.

4. A blank according to one of claims 1 to 3, characterized in that the radius (r) of the curvature of the front edge (9) is approximately ten times the height (m) of the flap.

5. A blank according to one of claims 1 to 4, characterized in that the length (e) of the edge incisions (10) is approximately half the height (m) of the flaps.

6. A blank according to one of claims 1 to 5, characterized in that the height (m) of the dust flap (6) is less than half the height (i) of the adjacent cover flap (5).

7. A blank according to one of claims 1 to 6, characterized in that the height (i) of the cover flaps (5) approximately corresponds to the width of the container opening (7).

8. A blank according to at least one of claims 1 to 7, characterized in that the side edges (12) of the dust flaps (6) are inclined at an angle (w) relative to the centre line (M) of its narrow side (2).

9. A blank according to one of claims 1 to 8, characterized in that the inclined side edges (12) delimit triangular shaped projections (22) on both sides of the flaps (5).

10. A container made out of a blank according to one of claims 1 to 9, having a container opening (7) which is overlapped by at least one cover flap (5) and by dust flaps (6), the side edges (12) of which project laterally over the edges (8_{b}) of the adjoining wall portion (2), said side edges (2) forming peak-like areas (14) which overlap the container edges (13) formed when the container is closed, characterized in that the side edges (12) are bent in a curved configuration and that the cutting edges (9), which are provided with edge incisions (10), of two dust flaps (6) are supported against the inside surface of the cover flap (5), the height (m) of the dust flaps (6) being more than half shorter than the height (i) of the cover flap/s (5).

## Revendications

1. Pièce découpée pour un récipient de carton ou de matériaux analogues pourvue d'une serrée à un fond (4) et se composant de segments (2, 3) qui limitent une orifice du récipient (7), ainsi que d'au moins un couvre-joint (5) prévu de manière repliable à un segment de paroi (3) et de couvre- joints antipoussières (6) pour ce couvre-joint (5) qui en état fermé du récipient (1) sont recouvertes du/des couvre-joint (s) (5), les arêtes latérales (12) du couvre-joint antipoussière (6) étant appliquées aux deux côtés hors de la largeur (a) du segment de paroi voisin (2) de manière qu'elles se terminent à côté du segment de paroi (2) contigu à une ligne de flambage (8) entre les couvre-joints (6, 5) et les segments de paroi (2, 3) dans une distance (s) de l'intersection voisine (13) entre la ligne de flambage (8) et une ligne de flambage (8_{b}) se trouvant entre les segments de paroi (2, 3), en formant des zones qui ont des bouts (14),
caractérisée en ce que
la zone présentant des bouts (14) est limitée par un contour courbé et que l'arête lartérale (12) présente une courbure d'une rayon (q) au moins dans sa partie suivant la ligne de flambage (8), des incisions au bord (10) et des langues ainsi limitées (11) partant de l'arête frontale (9) du couvre-joint (6) et/ou l'arête frontale (9) du couvre-joint antipoussière (6) présente une courbure dans les deux directions: du milieu du couvre-joint vers les arêtes latS1 rales ainsi que vers la ligne de flambage (8).

2. Pièce découpée selon la revendication 1 caractérisée en ce que le contour extérieur de la zone latérale (14) du couvrejoint antipoussière (6) touche environ à mi-hauteur du couvre-joint (m) une droite déterminée par la ligne de flambage (8_{b}) comme l'arâte longitudinale du segment de paroi correspondant (12).

3. Pièce découpée selon la revendication 1 ou 2 caractérisée en ce que le rayon (q) de la zone ayant des bouts (14) du couvre-joint antipoussière (6) correspond à peu près au niveau du couvre- joint (m) ou qu'il est moindre jusqu'à la moitié de celui-ci.

4. Pièce découpée selon une des revendications 1 à 3 caractérisée en ce que le rayon (r) de la courbure de l'arâte frontale (9) présente à peu près la longueur décuple de l'hauteur du couvre-joint (m).

5. Pièce découpée selon une des revendications 1 à 4 caractérisée en ce que la longueur (e) des incisions au bord (10) correspond à peu près à la moitié de l'hauteur du couvre-joint (m).

6. Pièce découpée selon une des revendications 1 à 5 caractérisée en ce que l'hauteur (m) du couvre-joint antipoussière (6) est inférieure à la moitié de l'hauteur (i) du couvre- joint (5) voisin.

7. Pièce découpée selon une des revendications 1 à 6 caractérisée en ce que l'hauteur (i) des couvre-joints (5) correspond à peu près à la largeur de l'orifice du récipient (7).

8. Pièce découpée secon une des revendications 1 à 7 caractérisée en ce que les arêtes latérales (12) du couvre-joint antipoussière (6) sont courbées d'un angle d'inclinaison (w) vers la ligne médiane (M) de leur petit côté de paroi (2).

9. Pièce découpée selon une des revendications 1 à 8 caractérisée en ce que les arêtes latérales courbées (12) limitent des deux côtés des attachages en forme de triangle (22) aux couvrejoints (5).

10. Récipient d'une pièce découpée selon une des revendications 1 à 9 pourvue d'une orifice de récipient (7) recouvert d'au moins un couvre-joint (5) et de couvre-joints antipoussières (6) dont les arêtes latérales (12) débordent latéralement les arêtes (8_{b}) du segment de paroi voisin (2), ces arâtes latérales (12) formant des zones ayant des bouts (14) qui recouvrent les coins de récipient (13) se produisant en état fermé du récipient, caractérisé en ce que les arâtes latérales (12) présentent une courbure et que les arêtes de coupe (9) pourvues d'incisions de bord (10) de deux couvre-joints antipoussières (6) s'étayent à la face intérieure du couvre-joint (5), l'hauteur (m) du couvre-joint antipoussière (6) étant inférieure de plus de la moitié que l'hauteur (i) du/des couvre-joint(s) (5).
